# EUROPÄISCHE PATENTSCHRIFT

(11) **EP 0 537 542 B1**
(45) Veröffentlichungstag und Bekanntmachung des Hinweises auf die Patenterteilung: **31.01.1996**
(21) Anmeldenummer: 92116616.1
(22) Anmeldetag: 29.09.1992
(51) Int. Cl.: A47C 1/032

(54) **Vorrichtung zur Gewichtseinstellung für die Einstellung von Sitzflächen und Rückenlehnen bei Stühlen, insbesondere Bürodrehstühlen**
Chair control for adjusting seats and backrests of chairs, especially office chairs
Dispositif de réglage du siège et du dossier d'une chaise, notamment d'une chaise de bureau

(30) Priorität: 16.10.1991 DE 9112861 U
(43) Veröffentlichungstag der Anmeldung: 21.04.1993
(73) Patentinhaber: SIFA Sitzfabrik GmbH, D-92237 Sulzbach-Rosenberg (DE)
(72) Erfinder: Neumüller, Konrad, (DE)
(74) Vertreter: Merten, Fritz

(56) Entgegenhaltungen:
- DE-A- 3 322 450
- DE-U- 9 109 184

## Beschreibung

Die Erfindung betrifft eine Vorrichtung zur Gewichtseinstellung für die Einstellung von Sitzflächen und Rückenlehnen bei Stühlen, insbesondere Bürodrehstühlen gemäß Oberbegriff des Anspruchs 1.

Es sind Bürodrehstühle bekannt, bei denen zwischen einem schräg nach unten verlaufenden Basisteil, welches an seinem hinteren, unteren Ende eine Aufnahme für einen Stützfuß aufweist, und einem mit diesem Basisteil an dessen vorderen Ende schwenkbar verbundenen Sitzflächenträger, welcher beweglich oder starr mit einem Rückenlehnenträger verbunden, oder ggf. einstückig mit diesem ausgebildet ist, eine oder mehrere Federelemente angeordnet sind, die das Basisteil und den Sitzflächenträger auseinanderdrücken, und wobei Mittel wie z.B. Gasfedern, Klemmschrauben oder eine Kombination aus einer Klemmvorrichtung mit Lamellenpaketen zur Feststellung der Neigung zwischen Basisteil und Sitzflächenträger vorgesehen sind, und bei denen ferner zwischen dem Basisteil und dem Sitzflächenträger eine Vorrichtung zur Gewichtseinstellung angeordnet ist und diese Vorrichtung zur Gewichtseinstellung aus einem einstellbaren Federelement besteht.

Solche Bürodrehstühle können, wie beschrieben, einfach aus im wesentlichen zwei Funktionsteilen, einem Sitzflächenträger, welcher starr mit einem Rückenlehnenträger verbunden, oder einstückig mit diesem ausgebildet ist und einem Basisteil bestehen, oder aber auch, wie bei anderen bekannten Bürodrehstühlen, beispielsweise nach der EP 0 179 933 B1, erfolgt die Verstellung der Neigung von Sitzfläche und Rückenlehne in Abhängigkeit voneinander, wobei die Einstellung der Sitzflächen und Rückenlehnen im wesentlichen durch drei zusammenwirkende Funktionsteile erreicht wird, wobei das erste Funktionsteil ein schräg angeordnetes Basisteil ist, welches an seinem unteren, hinteren Ende die Fußstütze aufnimmt, wobei das Basisteil an seinem oberen, vorderen Ende schwenkbar mit dem vorderen Ende des zweiten Funktionsteils, einem Sitzflächenträger verbunden ist, wobei der Sitzflächenträger in einem hinter der Verbindung mit dem Basisteil liegenden Bereich schwenkbar mit dem dritten Funktionsteil, einem Rückenlehnenträger verbunden ist, wobei das Basisteil und der Rückenlehnenträger über eine Kulissenführung miteinander verbunden sind, wobei die Kulissenführung derart angeordnet ist, daß die Neigung des Rückenlehnenträgers in Abhängigkeit der Neigung des Sitzträgers erfolgt, wobei zwischen dem Basisteil und dem Sitzflächenträger Druckfedern angeordnet sind, und wobei Mittel zur Feststellung und Losung der jeweils gewünschten Neigung vorgesehen sind.

Bei den vorgenannten, bekannten Stühlen löst die bedienende Person die Feststellmittel und bewegt die Rückenlehne und die Sitzfläche zueinander im wesentlichen durch Verlagerung ihres Körpergewichts. Da hier erhebliche Unterschiede bei der jeweiligen bedienenden Person vorliegen, geschieht die Einstellung der Neigung mehr oder weniger leicht, bzw. komfortabel.

Es war daher wünschenswert, zusätzlich eine Vorrichtung zur Gewichtseinstellung vorzusehen, durch die die zur Verstellung der Neigung benötigte Kraft, d.h. entsprechend dem Körpergewicht, eingestellt werden kann. Für Stühle der eingangs geschilderten Art wurde eine Lösung vorgeschlagen, bei welcher zwischen dem Basisteil und dem Sitzflächenträger eine Vorrichtung zur Gewichtseinstellung wirkt und diese Vorrichtung zur Gewichtseinstellung aus einem einstellbaren Federelement besteht. Hierzu wurde auf einem Ende einer Stange, deren anderes Ende sich auf dem Sitzflächenträger abstützte, eine Druckfeder angeordnet, die durch Betätigung eines auf einem in den vorderen Bereich der Stange geschnittenen Gewinde laufenden Drehknopfes gegen eine am Basiskörper angeordnete Abstützplatte zusammengedrückt werden konnte, wobei die zur Einstellung der Neigung von Sitzfläche und Rückenlehne nötige Kraft verstellbar war (DE-A-3 322 450)

Aufgabe der Erfindung ist es daher, eine Vorrichtung zur Gewichtseinstellung für die Einstellung von Sitzflächen und Rückenlehnen bei Stühlen, insbesondere Bürodrehstühlen, zu schaffen, welche einen weiten und insbesondere fühlbaren Verstellbereich aufweist.

Diese Aufgabe wird mit den im kennzeichnenden Teil des Anspruchs 1 genannten Merkmalen gelöst.

Fortbildungen und besondere Ausführungen der Erfindung sind in den weiteren Ansprüchen umfaßt.

Erfindungsgemäß stützt sich das Federelement nach der einen Seite hin an dem Sitzflächenträger und nach der anderen Seite hin an einer Verstellvorrichtung ab. Die Verstellvorrichtung wiederum ist an ihrer einen Seite an dem Basisteil abgestützt und weist an ihrer anderen, vorderen Seite Mittel zur Einstellung des Federwegs des Federelements auf. Die Mittel zur Einstellung des Federwegs können Muttern oder andere Stellmittel sein, welche auf einem Gewinde im vorderen Bereich der Verstellvorrichtung laufen, aber auch z.B. Exzenterscheiben, die im vorderen Bereich der Verstellvorrichtung angeordnet sind.

Nach einer bevorzugten Ausführung der Erfindung besteht das Federelement aus zwei Schenkelfedern, welche durch einen Bügel miteinander verbunden sind, wobei sich die freien Schenkel an dem Sitzflächenträger abstützen, und wobei der Bügel in einem auf der Verstellvorrichtung durch Betätigung der Mutter, bzw. des Drehknopfs verschiebbaren Halteteil gehalten wird.

Dem Federelement kann ein zweites, schwächeres Federelement vorgeordnet sein, wobei in einer ersten Stellung der Verstellvorrichtung die Einstellung der Neigung gegen die Kraft des zweiten, schwächeren Federelements und in einer zweiten Stellung der Verstellvorrichtung die Einstellung der Neigung gegen die Kraft des stärkeren Federelements geschieht. Die zweite, schwächere Feder ist zwischen dem Halteteil und der Mutter, bzw. dem Drehknopf der Verstellvorrichtung angeordnet.

Vorteilhafterweise weist die Verstellvorrichtung einen hinteren und/oder vorderen Anschlag zur Begrenzung des Verstellweges auf.

Eine besondere Ausführung der Erfindung ist eine Vorrichtung zur Gewichtseinstellung für die Einstellung von Sitzflächen und Rückenlehnen bei Stühlen, insbesondere Bürodrehstühlen, wobei die Stühle einen Sitzträger aufweisen, bestehend aus einem u-förmigen Basisteil, dessen Schenkel nach oben weisen und der an seinem einen Ende eine Aufnahme für ein zentrales Stützbein aufweist, einem T-förmigen Sitzflächenträger mit nach unten gerichteten seitlichen Lappen, wobei der Sitzflächenträger an seinem vorderen, dem Querbalken des T zunächstgelegenen Ende, mit dem Basisteil an dessen, der Aufnahme gegenüberliegenden Ende um eine in den Schenkeln des Basisteils und den Lappen des Sitzflächenträgers gelagerte erste Achse schwenkbar verbunden ist, und wobei der Basisteil von der Verbindung mit dem Sitzflächenträger schräg nach unten hinten verläuft, bestehend weiter aus einem u-förmigen Rückenlehnenträger, dessen Schenkel nach unten weisen, und welcher mit dem Sitzflächenträger an dessen hinteren Ende um eine, in den Lappen des Sitzflächenträgers und in einem mittleren Bereich der Schenkel des Rückenlehnenträgers gelagerte zweite Achse schwenkbar verbunden ist, wobei eine weitere, dritte Achse in passenden Bohrungen in den Schenkeln des Basisteils etwa in der Mitte zwischen der Verbindung mit dem Sitzflächenträger und der Aufnahme für das Stützbein, sowie in schräg nach vorne unten gerichteten Langlöchern an dem vorderen Ende des Rückenlehnenträgers gelagert ist, wobei die Lappen des Sitzflächenträgers die Schenkel des Rückenlehnenträgers wenigstens teilweise umfassen und die Schenkel des Rückenlehnenträgers die Schenkel des Basisteils wenigstens teilweise umfassen, wobei zwischen dem Sitzflächenträger und dem Basisteil eine oder mehrere, diese auseinanderdrückende Federelemente angeordnet sind, und wobei zwischen den Lappen des Sitzflächenträgers und den Schenkeln des Rückenlehnenträgers jeweils zwei ineinanderkämmende Lamellenpakete angeordnet sind, wobei die einen Lamellenpakete an ihrem einen Ende zu den Langlöchern des Rückenlehnenträgers hin Langlöcher aufweisen, in welchen die dritte Achse geführt ist und an ihrem anderen Ende drehbar auf Bolzen in den Schenkeln des Rückenlehnenträgers gelagert sind, und die anderen Lamellenpakete an ihrem einen Ende zu den Langlöchern des Rückenlehnenträgers hin Langlöcher aufweisen, in welchen die dritte Achse geführt ist und an ihrem anderen Ende drehbar auf Bolzen in den Lappen des Sitzflächenträgers gelagert sind, und wobei koaxial zur dritten Achse angeordnete Spannmittel zur kraftschlüssigen Verbindung der Lamellenpakete mit dem Rückenlehnenträger und dem Basisteil vorgesehen sind, und wobei zwischen dem Basisteil und dem Sitzflächenträger eine Vorrichtung zur Gewichtseinstellung angeordnet ist und diese Vorrichtung zur Gewichtseinstellung aus einem einstellbaren Federelement besteht, wobei sich das Federelement nach der einen Seite hin an dem Sitzflächenträger, und nach der anderen Seite hin an einer Verstellvorrichtung abstützt, wobei die Verstellvorrichtung an ihrer einen Seite an dem Basisteil abgestützt ist und an ihrer anderen Seite ein Gewinde aufweist, auf welchem eine Mutter oder ein Drehknopf zur Einstellung des Federwegs des Federelements läuft, wobei weiter das Federelement aus zwei Schenkelfedern, welche durch einen Bügel miteinander verbunden sind, besteht, wobei sich die freien Schenkel an dem Sitzflächenträger abstützen, und wobei der Bügel in einem auf der Verstellvorrichtung durch Betätigung der Mutter, bzw. des Drehknopfs verschiebbaren Halteteil gehalten wird, wobei dem Federelement ein zweites, schwächeres Federelement vorgeordnet ist, und wobei weiter in einer ersten Stellung der Verstellvorrichtung die Einstellung der Neigung gegen die Kraft des zweiten, schwächeren Federelements, und in einer zweiten Stellung der Verstellvorrichtung die Einstellung der Neigung gegen die Kraft des stärkeren Federelements geschieht, und wobei schließlich die zweite, schwächere Feder zwischen dem Halteteil und der Mutter, bzw. dem Drehknopf der Verstellvorrichtung angeordnet ist.

Im Folgenden wird die zuletzt geschilderte Ausführung der Erfindung anhand einer Zeichnung näher beschreiben.

Der hier dargestellte Sitzträger besteht aus einem u-förmigen Basisteil 1, dessen Schenkel 15 nach oben weisen und das an seinem einen Ende eine Aufnahme 2 für ein zentrales Stützbein aufweist, einem T-förmigen Sitzflächenträger 3 mit nach unten gerichteten seitlichen Lappen 14, wobei der Sitzflächenträger 3 an seinem vorderen, dem Querbalken 13 des T zunächstgelegenen Ende, mit dem Basisteil 1 an dessen, der Aufnahme 2 gegenüberliegenden Ende um eine in den Schenkeln 15 des Basisteils 1 und den Lappen 14 des Sitzflächenträgers 3 gelagerte erste Achse 21 schwenkbar verbunden ist. Das Basisteil 1 verläuft von der Verbindung mit dem Sitzflächenträger 3 schräg nach unten hinten. Ein u-förmiger Rückenlehnenträger 4, dessen Schenkel 16 nach unten weisen ist mit dem Sitzflächenträger 3 an dessen hinteren Ende um eine, in den Lappen 14 des Sitzflächenträgers 3 und in einem mittleren Bereich der Schenkel 16 des Rückenlehnenträgers 4 gelagerte zweite Achse 17 schwenkbar verbunden. Eine weitere, dritte Achse 18 ist in passenden Bohrungen in den Schenkeln 15 des Basisteils 1 etwa in der Mitte zwischen der Verbindung mit dem Sitzflächenträger 3 und der Aufnahme 2 für das Stützbein, sowie in schräg nach vorne unten gerichteten, hier nicht erkennbaren, Langlöchern an dem vorderen Ende des Rückenlehnenträgers 4 gelagert. Die Lappen 14 des Sitzflächenträgers 3 umfassen die Schenkel 16 des Rückenlehnenträgers 4 wenigstens teilweise und die Schenkel 16 des Rückenlehnenträgers 4 umfassen die Schenkel 15 des Basisteils 1 wenigstens teilweise. Zwischen dem Sitzflächenträger 3 und dem Basisteil 1 sind eine oder mehrere, diese auseinanderdrückende, hier nicht gezeigte Federelemente angeordnet. Zwischen den Lappen 14 des Sitzflächenträgers 3 und den Schenkeln 16 des Rückenlehnenträgers 4 sind jeweils zwei ineinanderkämmende Lamellenpakete 19 angeordnet sind, wobei die einen Lamellenpakete an ihrem einen Ende zu den Langlöchern des Rückenlehnenträgers hin Langlöcher aufweisen in welchen die dritte Achse 18 geführt ist und an ihrem anderen Ende drehbar auf Bolzen in den Schenkeln 16 des Rückenlehnenträgers 4 gelagert sind und die anderen Lamellenpakete an ihrem einen Ende zu den Langlöchern des Rückenlehnenträgers 4 hin Langlöcher aufweisen in welchen die dritte Achse 18 geführt ist und an ihrem anderen Ende drehbar auf Bolzen in den Lappen 14 des Sitzflächenträgers 3 gelagert sind. Koaxial zur dritten Achse 18 sind hier nicht gezeigte Spannmittel zur kraftschlüssigen Verbindung der Lamellenpakete 19 mit dem Rückenlehnenträger 4 und dem Basisteil 1 vorgesehen. Zwischen dem Basisteil 1 und dem Sitzflächenträger 3 ist eine Vorrichtung zur Gewichtseinstellung angeordnet und diese Vorrichtung zur Gewichtseinstellung besteht aus einem einstellbaren Federelement 6, wobei sich das Federelement 6 nach der einen Seite hin an dem Sitzflächenträger 3, und nach der anderen Seite hin an einer Verstellvorrichtung 7 abstützt, wobei die Verstellvorrichtung 7 eine Stange 20 ist, die an ihrer einen Seite an dem Basisteil 1 abgestützt ist und an ihrer anderen Seite ein Gewinde aufweist, auf welchem eine Mutter oder ein Drehknopf 8 zur Einstellung des Federwegs des Federelements 6 läuft. Das Federelement 6 besteht aus zwei Schenkelfedern 9, welche durch einen Bügel miteinander verbunden sind. Die freien Schenkel stützen sich an dem Sitzflächenträger 3 ab, wobei der Bügel in einem auf der Verstellvorrichtung 7 durch Betätigung der Mutter, bzw. des Drehknopfs 8 verschiebbaren Halteteil 10 gehalten wird. Dem Federelement 6 ist ein zweites, schwächeres Federelement 11 vorgeordnet, wobei in einer ersten Stellung der Verstellvorrichtung 7 die Einstellung der Neigung gegen die Kraft des zweiten, schwächeren Federelements 11, und in einer zweiten Stellung der Verstellvorrichtung 7 die Einstellung der Neigung gegen die Kraft des stärkeren Federelements 6 geschieht. Die zweite, schwächere Feder 11 ist zwischen dem Halteteil 10 und der Mutter, bzw. dem Drehknopf 8 der Verstellvorrichtung 7 angeordnet.

Als hinterer Anschlag für das Halteteil 10, bzw. die Verstellvorrichtung 7 kann eine Hülse 12 auf der Stange 20 angeordnet sein. Das Halteteil 10 ist vorteilhafterweise so ausgeführt, daß es sich seitlich über einen größeren Bereich des Bügels des Federlements 6 erstreckt. Zur Aufnahme eines Teils des zweiten, schwächeren Federlements 11 kann das Halteteil 10 auch eine Bohrung aufnehmen. Das zweite, schwächere Federelement kann ganz in einer Bohrung des Drehknopfes 8 aufgenommen werden.

In der gezeigten Stellung ist die Vorrichtung zur Gewichtseinstellung für die Einstellung von Sitzflächen und Rückenlehnen bei Stühlen, insbesondere Bürodrehstühlen, für eine besonders leichte Person eingestellt. D.h. beim Zurückdrücken der mit dem Rückenlehnenträger 4 verbundenen Rückenlehne wird lediglich das zweite, scwächere Federelement zusammengedrückt. Soll die Vorrichtung auf eine schwerere Person eingestellt werden, wird der Drehknopf 8 auf dem Gewinde der Stange 20 in Richtung auf das stärkere Federelement 6 verstellt und dieses Federlement 6 auf die gewünschte Vorspannung eingestellt.

## Patentansprüche

1. Vorrichtung zur Gewichtseinstellung für die Einstellung von Sitzflächen und Rückenlehnen bei Stühlen, insbesondere Bürodrehstühlen,
wobei zwischen einem schräg nach unten verlaufenden Basisteil (1), welches an seinem hinteren, unteren Ende eine Aufnahme (2) für einen Stützfuß aufweist,
und einem mit diesem Basisteil (1) an dessen vorderen Ende schwenkbar verbundenen Sitzflächenträger (3), welcher beweglich oder starr mit einem Rückenlehnenträger (4) verbunden, oder ggf. einstückig mit diesem ausgebildet ist,
eine oder mehrere Federelemente angeordnet sind, die das Basisteil und den Sitzflächenträger auseinanderdrücken,
wobei Mittel wie z.B. Gasfedern, Klemmschrauben oder eine Kombination aus einer Klemmvorrichtung mit Lamellenpaketen (19) zur Feststellung der Neigung zwischen Basisteil (1) und Sitzflächenträger (3) vorgesehen sind,
wobei zwischen dem Basisteil (1) und dem Sitzflächenträger (3) eine Vorrichtung zur Gewichtseinstellung angeordnet ist und diese Vorrichtung zur Gewichtseinstellung aus einem mittels einer Verstellvorrichtung (7) einstellbaren Federelement (6) besteht,
und wobei die Verstellvorrichtung (7) an ihrer einen Seite an dem Basisteil (1) abgestützt ist und an ihrer anderen Seite Mittel zur Einstellung des Federwegs des Federelements (6) aufweist.
**dadurch gekennzeichnet**,
daß sich das Federelement (6) nach der einen Seite hin an dem Sitzflächenträger (3),
und nach der anderen Seite hin an der Verstellvorrichtung (7) abstützt.

2. Vorrichtung zur Gewichtseinstellung nach Anspruch 1,
**dadurch gekennzeichnet**,
daß die Mittel zur Einstellung des Federwegs Muttern oder andere Stellmittel sind, welche auf einem Gewinde im vorderen Bereich der Verstellvorrichtung laufen.

3. Vorrichtung zur Gewichtseinstellung nach Anspruch 1,
**dadurch gekennzeichnet**,
daß die Mittel zur Einstellung des Federwegs Exzenterscheiben sind, die im vorderen Bereich der Verstellvorrichtung angeordnet sind.

4. Vorrichtung zur Gewichtseinstellung nach Anspruch 1,
**dadurch gekennzeichnet**,
daß die Einstellung der Sitzflächen und Rückenlehnen im wesentlichen durch drei zusammenwirkende Funktionsteile erreicht wird,
wobei das erste Funktionsteil ein schräg angeordnetes Basisteil (1) ist, welches an seinem unteren, hinteren Ende die Fußstütze aufnimmt,
wobei das Basisteil (1) an seinem oberen, vorderen Ende schwenkbar mit dem vorderen Ende des zweiten Funktionsteils, einem Sitzflächenträger (3) verbunden ist,
wobei der Sitzflächenträger (3) in einem hinter der Verbindung mit dem Basisteil (1) liegenden Bereich schwenkbar mit dem dritten Funktionsteil, einem Rückenlehnenträger (4) verbunden ist,
wobei das Basisteil (1) und der Rückenlehnenträger (4) über eine Kulissenführung miteinander verbunden sind,
wobei die Kulissenführung derart angeordnet ist, daß die Neigung des Rückenlehnenträgers (4) in Abhängigkeit der Neigung des Sitzträgers (3) erfolgt,
wobei zwischen dem Basisteil (1) und dem Sitzflächenträger (3) Druckfedern angeordnet sind,
und daß Mittel zur Feststellung und Lösung der jeweils gewünschten Neigung vorgesehen sind.

5. Vorrichtung zur Gewichtseinstellung nach Anspruch 1,
**dadurch gekennzeichnet**,
daß das Federelement eine progressive Kennlinie aufweist.

6. Vorrichtung zur Gewichtseinstellung nach Anspruch 1,
**dadurch gekennzeichnet**,
daß das Federelement aus zwei Schenkelfedern (9), welche durch einen Bügel miteinander verbunden sind, besteht, wobei sich die freien Schenkel an dem Sitzflächenträger abstützen,
und wobei der Bügel in einem auf der Verstellvorrichtung (7) durch Betätigung der Mutter, bzw. des Drehknopfs (8) verschiebbaren Halteteil gehalten wird.

7. Vorrichtung zur Gewichtseinstellung nach Anspruch 1,
**dadurch gekennzeichnet**,
daß dem Federelement (6) ein zweites, schwächeres Federelement (11) vorgeordnet ist,
und daß in einer ersten Stellung der Verstellvorrichtung (7) die Einstellung der Neigung gegen die Kraft des zweiten, schwächeren Federelements (11),
und in einer zweiten Stellung der Verstellvorrichtung (7) die Einstellung der Neigung gegen die Kraft des stärkeren Federelements (6) geschieht.

8. Vorrichtung zur Gewichtseinstellung nach den Ansprüchen 6 und 7,
**dadurch gekennzeichnet**,
daß die zweite, schwächere Feder (11) zwischen dem Halteteil und den Mitteln zur Einstellung des Federwegs angeordnet ist.

9. Vorrichtung zur Gewichtseinstellung nach Anspruch 1,
**dadurch gekennzeichnet**,
daß die Verstellvorrichtung einen hinteren und/oder vorderen Anschlag zur Begrenzung des Verstellweges aufweist.

## Claims

1. A load adjusting device for the adjustment of seats and back rests on chairs, particularly revolving office chairs, in which, between a rearwardly downwardly inclined base (1) having a locating point (2) for a supporting foot at is rear end, and a seat bracket (3) pivotally attached to the forward end of said base (1) and connected either movably or rigidly to a back rest bracket (4) or, alternatively, is constructed in one piece with said back rest bracket, one or more spring elements are arranged which force apart the base section and the seat bracket, in which means are provided, such as gas operated springs, clamping screws or a combination of a clamping device and disc packs (19), for adjusting the angle of inclination between the base section (1) and the seat bracket (3), in which, arranged between the base section (1) and the seat surface bracket (3) there is a load adjusting device comprising a spring element (6) adjustable by means of a positioning device (7), and in which the positioning device (7) is supported at one side on the base (1) and, on the other side, has means for adjusting the deflection of the spring element (6), characterised in that the spring element (6) is supported, at one side, on the seat bracket (3) and, at the other side, on the positioning device (7).

2. A load adjusting device according to Claim 1, characterised in that the means for adjusting the spring deflection are nuts or other means of adjustment engaged on a thread in the forward part of the positioning device.

3. A load adjusting device according to Claim 1, characterised in that the means for adjusting the spring deflection are eccentric plates which are arranged in the forward part of the positioning device.

4. A load adjusting device according to Claim 1, characterised in that the adjustment of the seat and back rests is essentially achieved by means of three interdependent functional parts, the first of which is an inclined base (1) which has a locating point for the foot support on its lower, rearward end, and is pivotally connected at its upper, forward end, to the forward end of the second functional part which is a seat bracket (3) pivotally connected, in a region located behind the connection to the base (1) the third functional part which is a back rest bracket in which the base (1) and the back rest bracket (4) are connected to each other by means of a connecting link mechanism which is arranged in such a way that the inclination of the back rest bracket (4) is dependent on the inclination of the seat bracket (3), and in which compression springs are arranged between the base (1) and the seat surface bracket (3), and means are provided for setting and releasing the specifically desired angle of inclination.

5. A load adjusting device according to Claim 1, characterised in that the spring element has a progressive characteristic.

6. A load adjusting device according to Claim 1, characterised in that the spring element consists of two lateral arm springs (9) which are connected to each other by means of a stirrup clip, in which the free arms are supported on the seat bracket, and in which the stirrup clip is held in a retaining component which can be moved along the positioning device (7) by operation of the nut or rotating control knob (8).

7. A load adjusting device according to Claim 1, characterised in that there is a second, less powerful spring element (11) arranged in front of the spring element (6), and in that, in a first setting of the positioning device (7), the adjustment of the angle of inclination takes place against the force of the second, less powerful spring element (11), and, in a second setting of the positioning device (7), the adjustment of the angle of inclination takes place against the force of the stronger spring element (6).

8. A load adjusting device according to the Claims 6 and 7, characterised in that the second, less powerful spring (11) is arranged between the retaining component and the means for adjusting the spring deflection.

9. A load adjusting device according to Claim 1, characterised in that the positioning device includes a rearward and/or forward stop for limiting the positioning movement.

## Revendications

1. Dispositif d'ajustement du poids, destiné à ajuster le siège et le dossier de chaises, en particulier de chaises tournantes de bureau, dans lequel, un ou plusieurs éléments élastiques sont disposés entre une pièce de base (1), courant obliquement vers le bas, qui comporte en son extrémité inférieure arrière un logement (2) destiné à un pied d'appui, et, en son extrémité avant, un support de siège (3), relié en pivotement à cette pièce de base (1), support de siège qui est relié d'une manière mobile ou rigide à un support de dossier (4) ou est éventuellement conçu d'une manière monobloc avec ce dernier, les éléments élastiques écartant la pièce de base et le support de siège l'un de l'autre ; des moyens, tels par exemple que des amortisseurs pneumatiques, des vis de blocage ou une combinaison d'un dispositif de blocage et de paquets de lamelles (19), étant prévus pour fixer l'inclinaison de la pièce de base (1) par rapport au support de siège (3) ; un dispositif d'ajustement du poids étant disposé entre la pièce de base (1) et le support de siège (3) ; le dispositif d'ajustement du poids étant constitué d'un élément élastique (6) ajustable à l'aide d'un dispositif de réglage (7) ; et le dispositif de réglage (7) s'appuyant sur la pièce de base (1) par l'une de ses faces, et, contre son autre face, comportant des moyens pour ajuster la course élastique de l'élément élastique (6) ; caractérisé en ce que l'élément élastique (6) s'appuie par l'un de ses côtés contre le support de siège (3) et par son autre côté contre le dispositif de réglage (7).

2. Dispositif d'ajustement du poids selon la revendication 1, caractérisé en ce que les moyens d'ajustement de la course élastique sont des écrous ou d'autres moyens de fixation qui courent sur un filetage situé dans la zone avant du dispositif de réglage.

3. Dispositif d'ajustement du poids selon la revendication 1, caractérisé en ce que les moyens d'ajustement de la course élastique sont des disques excentriques, qui sont disposés dans la zone avant du dispositif de réglage.

4. Dispositif d'ajustement du poids selon la revendication 1, caractérisé en ce que l'ajustement du siège et du dossier est réalisé essentiellement par trois pièces fonctionnelles agissant en coopération, où la première pièce fonctionnelle est une pièce de base (1), en position inclinée, qui loge l'appui-pieds en son extrémité inférieure arrière ; la pièce de base (1) est, en son extrémité supérieure avant, reliée d'une manière pivotante à l'extrémité avant de la deuxième pièce fonctionnelle, un support de siège (3) ; le support de siège (3) est relié, dans une zone située en arrière de la liaison avec la pièce de base (1), en pivotement à la troisième pièce fonctionnelle, un support de dossier (4) ; la pièce de base (1) et le support de dossier (4) sont reliés l'un à l'autre par un guide de coulisse ; le guide de coulisse est disposé de façon que l'inclinaison du support de dossier (4) s'effectue en fonction de l'inclinaison du support de siège (3) ; des ressorts élastiques sont disposés entre la pièce de base (1) et le support de siège (3) ; et que l'on prévoit des moyens pour fixer et défaire l'inclinaison souhaitée dans chaque cas.

5. Dispositif d'ajustement du poids selon la revendication 1, caractérisé en ce que l'élément élastique présente une caractéristique progressive.

6. Dispositif d'ajustement du poids selon la revendication 1, caractérisé en ce que l'élément élastique est constitué de deux ressorts à branches (9), qui sont reliés l'un à l'autre par un étrier, les branches libres s'appuyant contre le support de siège, et l'étrier étant maintenu dans une pièce de retenue, pouvant coulisser sur le dispositif de réglage (7) sous l'effet d'une manoeuvre de l'écrou ou du bouton tournant (8).

7. Dispositif d'ajustement du poids selon la revendication 1, caractérisé en ce qu'en amont de l'élément élastique (6) est disposé un deuxième élément élastique plus faible (11) ; et que, dans une première position du dispositif de réglage (7), l'ajustement de l'inclinaison s'effectue contre la force du deuxième élément élastique (11) le plus faible, et, dans une deuxième position du dispositif de réglage (7), l'ajustement de l'inclinaison s'effectue contre la force de l'élément élastique le plus fort (6).

8. Dispositif d'ajustement du poids selon les revendications 6 et 7, caractérisé en ce que le deuxième ressort (11), le plus faible, est disposé entre la pièce de retenue et les moyens d'ajustement de la course élastique.

9. Dispositif d'ajustement du poids selon la revendication 1, caractérisé en ce que le dispositif de réglage comporte une butée arrière et/ou une butée avant pour délimiter la course élastique.
